# EUROPÄISCHE PATENTSCHRIFT

(11) **EP 0 384 988 B1**
(45) Veröffentlichungstag und Bekanntmachung des Hinweises auf die Patenterteilung: **02.12.1992**
(21) Anmeldenummer: 89124171.3
(22) Anmeldetag: 30.12.1989
(51) Int. Cl.: B65H 23/032, B65H 19/10, B65H 16/02

(54) **Abrollvorrichtung für Bandwickel**
Unwinding device for web roll
Dispositif de déroulage pour bobine de bande

(30) Priorität: 01.03.1989 DE 3906515
(43) Veröffentlichungstag der Anmeldung: 05.09.1990
(73) Patentinhaber: Kampf GmbH & Co. Maschinenfabrik, D-51674 Wiehl (DE)
(72) Erfinder: Hutzenlaub, Armin, D-5276 Wiehl 1 (DE); Albrecht, Klaus, D-5276 Wiehl 2 (DE)
(74) Vertreter: Pfeiffer, Helmut, Dipl.-Ing.

(56) Entgegenhaltungen:
- EP-A- 0 064 941
- DE-A- 2 548 097
- FR-A- 2 323 611
- GB-A- 2 085 200

## Beschreibung

Die Erfindung betrifft eine Abrollvorrichtung für Bandwickel, mit auf Führungsbahnen einer Traverse verschiebbaren und jeweils den Wickel aufnehmenden Traghebeln sowie mit einer Abschnitte gegensinniger Steigung aufweisenden und mit je einem dieser Abschnitte in eine Spindelmutter jedes Traghebels eingreifenden Spindel (Welle), die zum Zwecke einer gegenläufigen axialen Bewegung der Traghebel durch einen Spindelmotor antreibbar und zum Zwecke einer gleichsinnigen axialen Bewegung der Traghebel durch eine Verstelleinrichtung beaufschlagbar ist.

Abrollvorrichtungen für Bandwickel müssen in Achsrichtung des Wickels verstellbar sein, um einerseits einen neuen Wickel kantenrichtig anspleißen zu können und um andererseits während der Bearbeitung eine genaue Kantensteuerung zu ermöglichen. Hierfür sind verschiedene Wege bekannt. So kennt man aus der DE-B-22 56 632 Abrollwagen, die quer zur Bandlaufrichtung verschiebbar sind. Derartige Abrollwagen sind zwar bei schweren Wickeln notwendig, jedoch auch recht aufwendig.

Aus der GB-A-2 085 200 ist ferner eine Abrollvorrichtung der im Oberbegriff des Anspruchs 1 bezeichneten Art bekanntgeworden, bei der man auf einen Abrollwagen verzichten und dennoch eine Querverschiebung zur Bandlaufrichtung erreichen kann. Dies wird dadurch erreicht, daß eine Abschnitte unterschiedlicher Steigung aufweisende Spindel mittels eines Spindelmotors derart antreibbar und mittels einer Verstelleinrichtung derart in axialer Richtung verstellbar ist, daß im ersteren Fall die Traghebel eine gegenläufige axiale Bewegung und im letzteren Fall eine gleichsinnige axiale Bewegung vollführen. Die Verstelleinrichtung besteht bei der bekannten Abrollvorrichtung aus einem seitlich gelegenen Verstellantrieb mit einem Antriebsmotor, einem Schneckengetriebe sowie einer Kupplungseinrichtung, um eine Verbindung mit der Spindel herzustellen. Diese Schrift läßt nicht erkennen, wie die zur Aufnahme des Wickels vorhandenen Traghebel gelagert sind, insbesondere weist diese Vorrichtung keine schwenkbar gelagerte Traverse auf. Die einseitige Krafteinleitung über die Gewindespindel ist recht ungünstig und kann in Extremfällen zu Verkantungen und Verklemmungen führen, so daß eine einwandfreie feinfühlige Verstellung nicht möglich ist.

Aus der FR-A-2323611 ist gleichfalls eine ohne Abrollwagen auskommende Verstelleinrichtung bekanntgeworden, bei der seitlich neben des Bahnwickels eine hydraulische Steuereinrichtung angeordnet ist, die einen Stellzylinder mit einem darin verschiebbar gelagerten Kolben und Kolbenstange aufweist, die unmittelbar an der Lagerwelle der Wickelrolle angreift. Auch hier ist die Verstelleinrichtung seitlich angeordnet und weist demzufolge im Prinzip die gleichen Nachteile auf. Vor allen Dingen fehlt es auch dieser Vorrichtung an einem eine Schwenktraverse aufnehmenden Maschinengestell.

Der Erfindung liegt die Aufgabe zugrunde, eine Abrollvorrichtung dahingehend auszubilden, daß sich die Abrollvorrichtung in eine nachfolgende Bearbeitungsmaschine unter Beibehaltung der Querverstellbarkeit des Wickels integrieren läßt und dabei eine optimale Krafteinleitung zur Verstellung der Traghebel ermöglicht wird.

Diese Aufgabe wird nach der Erfindung dadurch gelöst, daß die Verstelleinrichtung einen Verstellzylinder aufweist, der an der zwischen Gestellplatten des Maschinengestells schwenkbar gelagerten Traverse befestigt ist und daß dessen in Achsrichtung der Traverse ausgerichtete Kolbenstange mit einer Lagerbüchse der Spindel gekoppelt ist.

Die Erfindung unterscheidet sich insofern vom Stand der Technik, als die Verstelleinrichtung und die damit gekoppelte Lagerbüchse der Spindel in dem zwischen den Gestellplatten des Maschinengestells befindlichen mittleren Bereich der schwenkbar gelagerten Traverse angeordnet sind, wodurch sich bei einer derart ausgebildeten Abrollvorrichtung für Bandwickel eine optimale Krafteinleitung ergibt, so daß eine feinfühlige und gleichmäßige Verstellung der Traghebel für den Bandwickel gewährleistet ist.

Eine sichere Kopplung des Spindelmotors mit der Spindel erreicht man dadurch, daß der Spindelmotor auf der Lagerbüchse befestigt ist.

Eine stabile Führung der Spindel und gleiche Verstellempfindlichkeiten in beiden Stellrichtungen erreicht man dadurch, daß der Stellzylinder doppeltwirkend ausgebildet ist und daß mit beiden Enden der Kolbenstange an der Lagerbüchse sitzende Gabelschenkel befestigt sind.

Eine sichere Mitnahme der Spindel innerhalb der Lagerbüchse erreicht man dadurch, daß die Spindel innerhalb der Lagerbüchse in einem zweiseitigen Axialdrucklager gelagert ist.

Eine Auführungsform der Erfindung wird im Folgenden unter Bezugnahme auf die anliegende Zeichnung erläutert, in der darstellen:
Fig. 1 eine schematische Ansicht der Abrollung und
Fig. 2 eine Seitenansicht mit abgenommenen Gestellplatten.

Fig. 1 zeigt zwei Gestellplatten 1 und 2 einer Bearbeitungsmaschine für Bänder, z.B. einer Schneidmaschine, einer Umwickelmaschine oder dergleichen. Die Erfindung betrifft die Abrollung für diese Bearbeitungsmaschine.

Zwischen den Gestellplatten 1 und 2 ist auf Zapfen 4 schwenkbar eine Traverse 3 gelagert. Auf einen Zapfen 4 ist ein Hebelarm 5 aufgekeilt, der mit einem Stellzylinder 6 zum Verschwenken der Traverse 3 gekoppelt ist. Die Traverse 3 nimmt Führungsbahnen 7 auf. Mit diesen Führungsbahnen 7 sind Führungen 8 von jeweils paarweise angeordneten Traghebeln 9 in Eingriff, die zwischen Spannfuttern 10 einen Wickel 11 aufnehmen. Mindestens an einem Traghebel 9 sitzt eine Antriebs- und/oder Bremseinheit 12.

An oder in jedem Traghebel 9 ist eine Spindelmutter 13 fest angeordnet. Jede Spindelmutter 13 ist mit einem Spindelabschnitt 14 bzw. 15 einer Welle 16 in Eingriff. Die Spindelabschnitte 14 und 15 haben gegensinnige Steigung, so daß bei Drehung der Welle 16 die Traghebel 9 auseinander oder zusammenbewegt werden. Hierdurch ist eine Aufnahme eines Wickels 11 zwischen den Spannfuttern 10 möglich.

Die Welle 16 ist in einer Lagerbüchse 17 gelagert. Die Lagerbüchse 17 enthält mindestens ein zweiseitiges Axiallager 18, das schematisch dargestellt ist, auf Einzelheiten der Lagerschalen und Laufflächen ist verzichtet. An der Lagerbüchse 17 sitzen Gabelschenkel 19, die jeweils mit den Enden einer Kolbenstange 20 eines doppeltwirkenden Stellzylinders 21 verbunden sind. Der Stellzylinder 21 sitzt an einer Konsole 22, die fest mit der Traverse 3 verbunden ist.

An der Lagerbüchse 17 sitzt außerdem ein Spindelmotor 23, dessen Antriebsritzel 24 mit einem Antriebsrad 25 kämmt, das fest auf die Welle 16 aufgekeilt ist.

Der Spindelmotor 23 ermöglicht eine gegensinnige Bewegung der Traghebel 9 zum Festspannen bzw. zur Freigabe des Wickels 11. Darüberhinaus ermöglich der Stellzylinder 21 eine Verschiebung der Lagerbüchse 17 und der Welle 16, so daß entsprechend die Traghebel 9 gleichsinnig verschoben werden. Die Festspannung des Wickels 11 wird dadurch nicht berührt. Diese zusätzliche Bewegung der gesamten Abrolleinheit aus dem Traghebel 9 und dem Wickel 11 quer zur Bahnlaufrichtung ermöglicht eine Kanteneinstellung der Bahn im Normalbetrieb und außerdem eine Ausrichtung eines neuen Wickels auf die Kanten des Bahnendes des abgelaufenen Wickels beim Anspleißvorgang.

## Patentansprüche

1. Abrollvorrichtung für Bandwickel (11), mit auf Führungsbahnen (7) einer Traverse (3) verschiebbaren und jeweils den Wickel (11) aufnehmenden Traghebeln (9) sowie mit einer Abschnitte (14, 15) gegensinniger Steigung aufweisenden und mit je einem dieser Abschnitte (14, 15) in eine Spindelmutter (13) jedes Traghebels (9) eingreifenden Spindel (Welle 16), die zum Zwecke einer gegenläufigen axialen Bewegung der Traghebel (9) durch einen Spindelmotor (23) antreibbar und zum Zwecke einer gleichsinnigen axialen Bewegung der Traghebel (9) durch eine Verstelleinrichtung (17 bis 21) beaufschlagbar ist, **dadurch gekennzeichnet,** daß die Verstelleinrichtung (17 bis 21) einen Verstellzylinder (21) aufweist, der an der zwischen Gestellplatten (1, 2) des Maschinengestells schwenkbar gelagerten Traverse (3) befestigt ist und daß dessen in Achsrichtung der Traverse (3) ausgerichtete Kolbenstange (20) mit einer Lagerbüchse (17) der Spindel (14, 15, 16) gekoppelt ist.

2. Abrollvorrichtung nach Anspruch 1, dadurch gekennzeichnet, daß der Spindelmotor (23) auf der Lagerbüchse (17) befestigt ist.

3. Abrollvorrichtung nach Anspruch 1 oder 2, dadurch gekennzeichnet, daß der Verstellzylinder (21) doppeltwirkend ausgebildet ist und daß mit beiden Enden der Kolbenstange (20) an der Lagerbüchse (17) sitzende Gabelschenkel (19) befestigt sind.

4. Abrollvorrichtung nach einem der Ansprüche 1 bis 3, dadurch gekennzeichnet, daß die Spindel (16) innerhalb der Lagerbüchse (17) in einem zweiseitigen Axialdrucklager (18) gelagert ist.

## Claims

1. Unwinding device for strip windings (11), having supporting levers (9), which are displaceable on guide-ways (7) of a tie-bar (3) and respectively hold the winding (11), and having a spindle (shaft 16) exhibiting sections (14, 15) of opposite pitch and engaging, with one of these sections (14, 15) in each case, into a spindle nut (13) of each supporting lever (9), which spindle, for the purpose of an opposite axial movement of the supporting levers (9), can be driven by a spindle motor (23) and, for the purpose of an axial movement of the supporting levers (9) in the same direction can be acted upon by an adjusting mechanism (17 to 21), characterised in that the adjusting mechanism (17 to 21) exhibits an adjusting cylinder (21), which is fastened to the tie-bar (3) mounted pivotably between frame plates (1, 2) of the machine frame and in that its piston rod (20), aligned in the axial direction of the tie-bar (3), is coupled to a bearing bush (17) of the spindle (14, 15, 16).

2. Unwinding device according to Claim 1, characterised in that the spindle motor (23) is fastened on the bearing bush (17).

3. Unwinding device according to Claim 1 or 2, characterised in that the adjusting cylinder (21) is of double-acting construction and in that forked legs (19) seated on the bearing bush (17) are fastened to both ends of the piston rod (20).

4. Unwinding device according to one of Claims 1 to 3, characterised in that the spindle (16) is mounted within the bearing bush (17) in a two-sided thrust bearing (18).

## Revendications

1. Dispositif dérouleur pour une bobine de bande (11), avec des leviers porteurs (9) mobiles sur des guides (7) d'une traverse (3) et portant la bobine (11) ainsi qu'avec une broche (arbre 16) présentant des tronçons (14, 15) de pas opposés et engrenant par un de ces tronçons (14, 15) respectivement dans un écrou de broche (13) de chaque levier porteur (9), qui peut être entraînée par un moteur de broche (23) pour engendrer un déplacement axial en sens opposé des leviers porteurs (9) et qui peut être commandée par un dispositif de réglage (17 à 21) pour engendrer un déplacement axial dans le même sens des leviers porteurs (9), caracterisé en ce que le dispositif de réglage (17 à 21) présente un cylindre de réglage (21), qui est fixé à la traverse (3) montée de façon pivotante entre des plaques de bâti (1, 2) du bâti de la machine et en ce que la tige de son piston (20) orientée dans la direction de l'axe de la traverse (3) est couplée à un coussinet (17) de la broche (14, 15, 16).

2. Dispositif dérouleur suivant la revendication 1, caractérisé en ce que le moteur de broche (23) est monté sur le coussinet (17).

3. Dispositif dérouleur suivant la revendication 1 ou 2, caractérisé en ce que le cylindre de réglage (21) est à double action et en ce que des branches de fourche (19) posées sur le coussinet (17) sont fixées par les deux extrémités de la tige de piston (20).

4. Dispositif dérouleur suivant l'une ou l'autre des revendications 1 à 3, caractérisé en ce que la broche (16) est posée à l'intérieur du coussinet (17) dans une butée axiale (18) à double face.
